# DEMANDE DE BREVET EUROPEEN

(11) **EP 4 616 752 A1**
(43) Date de publication de la demande: **17.09.2025**
(21) Numéro de dépôt: 25162010.0
(22) Date de dépôt: 06.03.2025
(51) Int. Cl.: A45B 25/18, A45B 25/00

(54) **PARASOL COMPRENANT UNE POCHE DANS LA TOILE**

(30) Priorité: 15.03.2024 FR 2402627
(71) Demandeur: Bietrix, Robert, 34540 Balaruc-Le-Vieux (FR)
(72) Inventeur: Bietrix, Robert, 34540 Balaruc-Le-Vieux (FR)
(74) Mandataire: Tzeuton Tchangoum, Eric Olivier

(57) **Abrégé**

L'invention concerne un parasol comprenant une toile recouvrant une armature qui comprend des bras (A) angulairement espacés délimitant différentes sections de toile radiales (S), le parasol comprenant une pochette de rangement (P) qui comprend une ouverture (O),
caractérisé en ce que l'ouverture (O) de la pochette est disposée le long d'un bras d'armature (A) entre deux sections de toile radiales (S).

## Description

La présente invention concerne un parasol de plage (ou une ombrelle ou un parapluie considérés comme des synonymes). En particulier, l'invention concerne un parasol incorporant une ou plusieurs poches de rangement.

Cette poche permet de recevoir des clefs, des cigarettes, un briquet, un flacon de cosmétiques telle qu'une ombre solaire, un porte-monnaie, un téléphone portable, etc. ou tout autre objet qui risque de se perdre dans le sable ou d'être ensablé.

L'art antérieur a proposé des parasols avec une doublure sur une section de toile radiale entière, et une fermeture éclair à un bord périphérique de la section de toile.

Ce type de parasol n'est pas satisfaisant car implique de prévoir une grande quantité de toile pour une poche. Par ailleurs, il implique des efforts importants sur la toile et peuvent entraîner une déchirure prématurée de la toile à l'usage.

Un objectif de la présente invention est de remédier aux défauts de l'art antérieur, et notamment de proposer une solution pour limiter la quantité de toile utilisée, ainsi que les efforts appliqués sur la toile.

Pour atteindre cet objectif, l'invention propose un parasol comprenant une toile recouvrant une armature qui comprend des bras angulairement espacés délimitant différentes sections de toile radiales, le parasol comprenant une pochette de rangement qui comprend une ouverture,
caractérisé en ce que l'ouverture de la pochette est disposée le long d'un bras d'armature entre deux sections de toile radiales.

La position le long du bras d'armature permet de renforcer mécaniquement la fixation de la pochette.

Selon un aspect, l'ouverture est refermable. De préférence, l'ouverture est équipée d'une fermeture éclair. Préférentiellement, l'ouverture est équipée de boutons de fermeture ou d'un système de de fermeture à bandes-crochets. De préférence, la pochette est pendante à l'intérieur du parasol ouvert. Préférentiellement, la pochette est fixée de manière amovible à la toile du parasol. De préférence, la pochette représente une surface inférieure à 50%, de préférence inférieure à 25% d'une section de toile radiale. Préférentiellement, l'ouverture est ménagée dans un repli de masquage des sections de toile radiales. De préférence, l'ouverture est ménagée vers l'extérieure vers le dessus du parasol ouvert. Préférentiellement, l'ouverture est ménagée vers intérieur vers le dessous du parasol ouvert.

L'invention sera davantage détaillée par la description de modes de réalisation non limitatifs, et sur la base de la [Fig. 1] annexée illustrant un parasol selon un mode de réalisation préféré de l'invention.

L'invention consiste à incorporer une ou plusieurs pochettes P (ou poche) sur la toile du parasol.

Ces pochettes P peuvent être agrafées ou maintenues à la toile du parasol par des boutons (tels que des bouton pression) ou un système de boucles-crochets tel qu'une bande VELCRO^{®}.

Le parasol peut recevoir une ou plusieurs pochettes P.

Les pochettes P (ou leur système de fixation au parasol) peuvent être fixées lors de la couture, entre les panneaux formant la coupole du parasol (sections de toile radiales S).

Selon l'invention, une ouverture O est faite dans la toile du parasol et se prolonge par la pochette P (ou poche). L'ouverture O est disposée le long d'un bras d'armature A entre deux sections de toile radiales S. La pochette P est fermée par une fermeture éclair F ou des boutons.

De préférence, l'ouverture O et son système de fermeture (en particulier la fermeture éclair F) sont ménagés dans un repli de masquage des sections de toile radiales S. Il s'agit par exemple d'un rabat de toile recouvrant l'ouverture O, ou de bourrelets de toile de part et d'autre de l'ouverture O disposés l'un contre l'autre de sorte à recouvrir et masquer l'ouverture O et son système de fermeture.

## Revendications

1. Parasol comprenant une toile recouvrant une armature qui comprend des bras (A) angulairement espacés délimitant différentes sections de toile radiales (S), le parasol comprenant une pochette de rangement (P) qui comprend une ouverture (O),
**caractérisé en ce que** l'ouverture (O) de la pochette est disposée le long d'un bras d'armature (A) entre deux sections de toile radiales (S).

2. Parasol selon la revendication précédente, **caractérisé en ce que** l'ouverture (O) est refermable.

3. Parasol selon la revendication précédente, **caractérisé en ce que** l'ouverture (O) est équipée d'une fermeture éclair (F).

4. Parasol selon l'une des revendications 2 à 3, **caractérisé en ce que** l'ouverture est équipée de boutons de fermeture ou d'un système de de fermeture à bandes-crochets.

5. Parasol selon l'une des revendications précédentes, **caractérisé en ce que** la pochette (P) est pendante à l'intérieur du parasol ouvert.

6. Parasol selon l'une des revendications précédentes, **caractérisé en ce que** la pochette (P) est fixée de manière amovible à la toile du parasol.

7. Parasol selon l'une des revendications précédentes, **caractérisé en ce que** la pochette (P) représente une surface inférieure à 50%, de préférence inférieure à 25% d'une section de toile radiale (S).

8. Parasol selon l'une des revendications précédentes, **caractérisé en ce que** l'ouverture (O) est ménagée dans un repli de masquage des sections de toile radiales (S).

9. Parasol selon l'une des revendications précédentes, **caractérisé en ce que** l'ouverture (O) est ménagée vers l'extérieure vers le dessus du parasol ouvert.

10. Parasol selon l'une des revendications précédentes, **caractérisé en ce que** l'ouverture (O) est ménagée vers intérieur vers le dessous du parasol ouvert.
